# EUROPÄISCHE PATENTSCHRIFT

(11) **EP 0 892 106 B1**
(45) Veröffentlichungstag und Bekanntmachung des Hinweises auf die Patenterteilung: **20.08.2003**
(21) Anmeldenummer: 97810793.6
(22) Anmeldetag: 24.10.1997
(51) Int. Cl.: D07B 1/16, D07B 1/02, A63B 29/02

(54) **Sicherheits-Bergseil**
Safety rope for mountaineering
Corde de sécurité pour l'alpinisme

(30) Priorität: 17.07.1997 CH 175697
(43) Veröffentlichungstag der Anmeldung: 20.01.1999
(73) Patentinhaber: Müller, Kurt, Dr. sc. techn. ETH, CH-4800 Zofingen (CH)
(72) Erfinder: Müller, Kurt, Dr. sc. techn. ETH, CH-4800 Zofingen (CH)
(74) Vertreter: EGLI-EUROPEAN PATENT ATTORNEYS

(56) Entgegenhaltungen:
- FR-A- 2 402 736
- GB-A- 1 481 606

## Beschreibung

Die Erfindung betrifft ein Sicherheits-Bergseil mit einem aus mehreren Kernseilen bestehenden Seilkern, wie es allgemein bekannt ist.

Die häufigsten Seilrisse finden an scharfen Kanten (im Bergsport beispielsweise an scharfkantigen Felsen) oder aber bei Umschlingungen mit kleinem Umschlingungsradius (beispielsweise bei Knoten) statt. Einerseits ist diese Tatsache dadurch erklärbar, dass das Seilmaterial nicht genügend schnittfest ist oder zu hohe punktuelle Kräfte an der Schnittstelle wirken, andrerseits dadurch, dass der von der Kante abgewandte Teil des Seiles oder bei einem Knoten der aussen liegende Teil des Seiles wesentlich stärker gedehnt wird als der auf der Kante aufliegende bzw. der bei einem Knoten innen liegende Teil des Seiles. Im stärker gedehnten äusseren Seilbogen wird dadurch die Bruchdehnung früher überschritten als im innen liegenden Teil des Seilbogens. Da im Moment des Seilrisses nur ein Teil der im Seil vorhandenen Tragelemente (Fasern, Garne, Zwirne, Geflechte) bis zur Bruchdehnung beansprucht wird, ist die praktisch gemessene Reisskraft bei den bisher bekannten Seilen wesentlich kleiner als die theoretisch mögliche. Diese letztere kann berechnet werden als Summe der Reisskräfte der einzelnen Tragelemente, unter Berücksichtigung von deren geometrischer Anordnung.

Aus der GB 1 481 606 A ist ein für die Schiffahrt und für Materialtransporte geeignetes Seil mit einem aus elastischem Material bestehenden Kern bekann, welches die Reissfestigkeit unter Zugbeanspruchung erhöhen und schwimmfähig sein soll. Für den Bergsport ist ein solches Seil jedoch nicht geeignet, da die Seilstränge bei einem Seil gemäss der GB 1 481 606 A nicht vor Schmutz und anderen Einflüssen, wie sie naturgemäss beim Bergsport auftreten und die Reissfestigkeit eines derart eingesetzten Seiles stark herabsetzen, geschützt sind.

Aufgabe der vorliegenden Erfindung ist die Schaffung eines Sicherheits-Bergseiles, welches diese vorerwähnten Nachteile der bisherigen Seile nicht aufweist, d.h. bei welchem bei gleichem Materialanteil eine wesentlich erhöhte Reissfestigkeit erreicht wird, und gleichzeitig die Seilstränge vor Schmutz und anderen Einflüssen geschützt werden.

Diese Aufgabe wird mittels eines Bergseiles nach Anspruch 1 gelöst.

Zweckmässige Weiterausgestaltungen des erfindungsgemässen Bergseiles sind Gegenstand der abhängigen Ansprüche 2 bis 9.

Beim erfindungsgemässen Seil werden im Innern ein oder mehrere Hohlräume freigelassen, die mit einem kompressiblen Füllmaterial oder Füllkörper gefüllt sind, so dass sich das Seil an Kanten und bei Knoten extrem abplatten und dem Untergrund anpassen kann. Dadurch wird einerseits die Druckverteilung zwischen Seil und Kante vergleichmässigt, d.h. Druckspitzen werden abgebaut, andrerseits wird die Dehnung im Aussenbogen des Seiles vermindert, sodass die Bruchdehnung der äussersten Lagen im Seilbogen erst zu einem späteren Zeitpunkt erreicht wird, wenn noch weitere Tragelemente des Seiles bis an die Bruchdehnung beansprucht werden. Ferner wird durch ein schnittfestes Material im Mantel des Bergseils ein Durchschneiden dieses Mantels wesenthich erschwert.

Nachstehend wird die Erfindung anhand der Zeichnung beispielsweise erläutert.

Es zeigt:
Fig. 1 in vergrössertem Massstab eine perspektivische Ansicht einer beispielsweisen Ausführungsform eines erfindungsgemässen Bergseiles mit, zur besseren Sichtbarkeit, aufgetrenntem Querschnitt;
Fig. 2 einen Querschnitt durch das in Figur 1 dargestellte Bergseil; und
Fig.3 eine Aussenansicht auf einen Abschnitt des in den Figuren 1 und 2 dargestellten Bergseiles.

Wie aus der Zeichnung ersichtlich, weist das dargestellte Bergseil 1 einen aus mehreren Kernseilen 2 bestehenden Seilkern auf, wobei die Kernseile 2 aus Kunstfasern, z.B. aus gezwirnten oder geflochtenen Polyamidfasern, bestehen.

Dieser Seilkern umschliesst einen über die gesamte Länge des Seiles 1 sich erstreckenden Hohlraum 3 in der Art eines Schlauches.

Dieser Hohlraum 3 ist beim dargestellten Ausführungsbeispiel mittels Schaumstoff gummielastisch ausgefüllt bzw. abgestützt.

Der gesamte Seilkern ist dabei auf bekannte Weise von einem z.B. aus geflochtenem Material bestehenden Mantel 4 umschlossen, wobei der letztere auf seiner Innenseite mit einer z.B. aus Polyurethan oder Silikonelastomer bestehenden, für Schmutzpartikel undurchlässigen Schutzschicht 5 versehen ist.

Die Kompressibilität des Hohlraumes 3 bzw. des darin angeordneten Füllkörpers ist so bemessen, dass die erwünschte Volumenabnahme desselben erst in dem Zeitpunkt eintritt, in dem das Seil bereits stark beansprucht ist. Das Hohlseil 1 hat auch bezüglich einem normalen Seilriss (weder Kanten- noch Knoten-Riss) eine höhere Festigkeit als ein herkömmliches Seil. Einerseits werden unmittelbar vor dem Riss die Tragelemente des Seilkernes durch radiale Kräfte, die vom Mantel 4 ausgehen, stark zusammengepresst. Dadurch wird die gegenseitige Verschiebung der einzelnen Tragelemente und damit der erwünschte Lastausgleich stark behindert. Durch den kompressiblen Hohlraum des Hohlseils, welcher dem Druck weicht bzw. nachgibt, wird jedoch innerhalb dem Mantel 4 Platz geschaffen, sodass sich die einzelnen Tragelemente 2 des Seiles (Fasern, Garne, Zwirne, Geflechte) leichter gegenseitig verschieben können. Dadurch werden Bruchdehnung und Bruchlast erhöht. Anderseits können sich die Tragelemente im Mantel 4 und Kern 2 des Seiles 1, die im Ruhezustand des Seiles z.B. einen 45°-Winkel zur Seillängsachse bilden, bei Volumenabnahme des Seilkernes besser in die Richtung der Seillängsachse ausrichten. Dadurch nimmt die Reissfestigkeit des Seiles 1 zu, und zwar besonders stark an derjenigen Stelle, an der das Seil im Begriff ist, zu zerreissen, d.h. das Seil 1 verstärkt sich an einer sich anbahnenden Reiss-Stelle selbst. Die Erhöhung der Energieaufnahme des Seiles 1 gegenüber herkömmlichen Seilkonstruktionen entspricht der Kompressionsarbeit des kompressiblen Hohlraumes 3.

Aus der Praxis ist bekannt, dass die Alterung eines Seiles primär von der Verschmutzung abhängig ist. Ein neues Bergseil, das z.B. 8 Normstürze gemäss. UIAA aufnehmen kann, hält nach wenigen Tagen intensiven Gebrauchs im Gebirge oder im Klettergarten nur noch 2 bis 3 Normstürze aus.

Grössere und kleinere Schmutzpartikel die durch den (meistens geflochtenen) Mantel 4 in den Kern des Seiles eingedrungen sind, haben zur Folge, dass sich die einzelnen Tragelemente des Seiles (Fasern, Garne, Zwirne, Geflechte) unmittelbar vor dem Seilriss nicht genügend relativ gegeneinander verschieben können, um die Last gleichmässig auf die einzelnen Tragelemente zu verteilen. Im Zeitpunkt des Seilrisses ist dadurch die Last nur auf einen Teil der verfügbaren Tragelemente verteilt, was zur Folge hat, dass die tatsächliche Bruchlast des Seiles viel kleiner ist als die theoretisch mögliche.

Um die Alterung eines Seiles zu verzögern, kann das erfindungsmässige Seil so konstruiert werden, dass auf, im oder unter dem Seilmantel 4 eine für Schmutzpartikel undurchlässige Schicht 5 (beispielsweise aus Polyurethan) eingebaut wird, welche die inneren Tragelemente 2 des Seiles 1 vor Verschmutzung schützt.

Um die Kantenreissfestigkeit eines Seiles 1 zu erhöhen, kann im Mantel 4 des erfindungsgemässen Seiles zusätzlich eine schnittfeste Faser (wie beispielsweise Dyneeman® oder Kevlar®), eingearbeitet werden, die ein Durchschneiden des Mantels wesentlich erschweren. Da die Bruchdehnung von schnittfesten Fasern wegen der hohen Orientierung der Moleküle wesentlich geringer ist als die des übrigen Seilmaterials, wird die schnittfeste Faser, beispielsweise gemischt mit einer weichen Faser wie einer Polyamidfaser, in Form eines hochgedrehten Zwirnes oder aber in texturierter Form eingesetzt.

Beim Klettern im Gebirge wird das Seil oft "ausgeklettert", d.h. in der vollen Länge benutzt. Um abzuschätzen, ob der nächste gute Stand erreicht werden kann, fragt der Vorauskletterer den Sichernden immer wieder nach der noch verfügbaren Seillänge. Wenn das Seil beispielsweise im Doppelmeter-Mass geeicht, d.h. mit entsprechenden Markierungen versehen ist, kann die noch verfügbare Seillänge mit grosser Genauigkeit angegeben werden. Eine solche "Längeneichung" ergibt zu-sätzlich den Vorteil, dass das Seil 1 anhand dieser Markierungen jederzeit auf eine eventuelle Überdehnung überprüft werden kann.

Beim erfindungsgemässen Seil 1 kann das Längenmass des Seiles rapportartig farblich gekennzeichnet werden, indem z.B. unterschiedlich gefärbte und alternierend aufeinanderfolgende Längenbereiche 6 und 7 (siehe Fig.3) von beispielsweise je 1 oder 2m Länge vorgesehen sein können.

Als Zusatz kann ferner beispielsweise am Anfang und Ende des Seiles eine Lawinensuchsonde, z.B. nach dem bewährten RECCO®-System in das Seil 1 eingelegt werden. An diesen Stellen befindet sich immer auch eine Person.

Bis anhin gibt es kein Seil, dessen Zustand inbezug auf Schmutzeinwirkung, Überdehnung, Lichtexposition, Hitzeeinwirkung etc. zuverlässig anhand eines Massstabes abgelesen werden kann.

Beim erfindungsgemässen Seil können entsprechende Indikatoren eingebaut werden, deren optische Veränderungen den Zustand des Seiles anzeigen.

Anhand eines mitgelieferten Massstabes können diese Veränderungen quantifiziert werden. Dies ermöglicht es, das Seil ausser Betrieb zu nehmen, bevor die Sollwerte unterschritten werden.

## Patentansprüche

1. Sicherheits-Bergseil mit einem aus mehreren Kernseilen (2) bestehenden Seilkern, **dadurch gekennzeichnet, dass** der Seilkern von einem Seilmantel (4) umgeben ist, der mindestens teilweise aus schnittfestem Material wie z.B. Dyneema® oder Kevlar® besteht, und dass die Kernseile (2) mindestens einen über die gesamte Länge des Seiles (1) sich erstreckenden Hohlraum (3) umschliessen, der mittels mindestens eines elastischen Füllmaterials oder -körpers ausgefüllt ist.

2. Bergseil nach Anspruch 1, **dadurch gekennzeichnet, dass**, in radialer Richtung des Seiles (1) gesehen, die elastische Verformbarkeit des Füllmaterials oder - körpers bei einer bestimmten Radialkraft mindestens 30% grösser ist wie diejenige des Kernseilmaterials.

3. Bergseil nach Anspruch 2, **dadurch gekennzeichnet, dass** der Hohlraum (3) mittels Schaumstoff oder mindestens einem in Längsrichtung des Seiles sich erstreckenden elastischen Röhrchen ausgefüllt ist.

4. Bergseil nach einem Ansprüche 1 bis 3, **dadurch gekennzeichnet, dass** der Seilmantel (4) auf seiner Innen- oder Aussenseite oder in seinem Innern eine z.B. aus Polyurethan oder Silikonelastomer bestehende, für Schmutzpartikel undurchlässige Schutzschicht (5) aufweist.

5. Bergseil nach einem der Ansprüche 1 bis 4, **dadurch gekennzeichnet, dass** das Seil über seine gesamte Länge in regelmässigen Abständen auf seiner Aussenseite, z.B. in 2m-Abständen, mit vorzugsweise längs seinem Aussenumfang verlaufenden Markierungen bzw. markierten Bereichen (6,7) versehen ist.

6. Bergseil nach einem der Ansprüche 1 bis 5, **dadurch gekennzeichnet, dass** es vorzugsweise an seinem Anfang und Ende mit eingearbeiteten Lawinensuchsonden (8) versehen ist.

7. Bergseil nach einem der Ansprüche 1 bis 7, **dadurch gekennzeichnet, dass** es mit Indikatoren für seine Alterungsfaktoren wie
a) Schmutz: Mantelgarn in einer hellen, brillianten Farbe oder weiss,
b) Überdehnung: Oberflächige Mantelfärbung, die bei irreversibler Verstreckung ein nicht eingefärbtes Mantel- oder Kernmaterial hervortreten lässt, oder Profilfasern, die bei irreversibler Verstreckung die Lichtremission verändern,
c) Belichtung: Mantelgarn, das einen Farbstoff mit geringer Lichtechtheit enthält, und
d) Überhitzung: Mantelgarn gefärbt mit einem thermotropen Farbstoff, wie er beispielsweise in Thermopapieren verwendet wird,
versehen ist.

8. Bergseil nach einem der Ansprüche 1 bis 7, **dadurch gekennzeichnet, dass** die Hohlraum-Querschnittsfläche 4 bis 50%, vorzugsweise 20 bis 35%, von der gesamten Seil-Querschnittsfläche beträgt.

## Claims

1. A safety rope for mountaineering with a rope core consisting of several core ropes (2), **characterized in that** the rope core is surrounded by a rope sheathing (4) that consists at least partially of a material that is resistant to cutting, e.g., Dyneema® or Kevlar®, and **in that** the core ropes (2) surround at least one hollow space (3) that extends over the entire length of the rope (1) and is filled out with at least one elastic filler material or filler body.

2. The mountaineering rope according to Claim 1, **characterized in that** the elastic deformability of the filler material or filler body is, viewed in the radial direction of the rope (1), at least 30 % higher than that of the core rope material under a given radial force.

3. The mountaineering rope according to Claim 2, **characterized in that** the hollow space (3) is filled out with foamed material or at least one small elastic tube that extends in the longitudinal direction of the rope.

4. The mountaineering rope according to one of Claims 1-3, **characterized in that** the rope sheathing (4) contains a protective layer (5) that is impermeable to dirt particles and, for example, consists of polyurethane or silicone elastomer, namely on its inner or outer side or in its interior.

5. The mountaineering rope according to one of Claims 1-4, **characterized in that** the outer side of the rope contains markings or marked regions (6, 7) that are uniformly distributed over its entire length, e.g., in 2 m intervals, and preferably extend along its outer circumference.

6. The mountaineering rope according to one of Claims 1-5, **characterized in that** avalanche search signal transmitters (8) are embedded in the beginning and the end of the rope.

7. The mountaineering rope according to one of Claims 1-7 , **characterized in that** it contains indicators for its aging functions, e.g.
a) dirt: sheathing fibers of a bright, brilliant color or white,
b) overstretching: sheathing surface of a color that exposes a non-colored sheathing or core material when it is subjected to irreversible stretching or profiled fibers that change the luminous reflectance when they are subjected to irreversible stretching,
c) exposure: sheathing fibers that contain a colorant with a low light-fastness, and
d) overheating: sheathing fibers dyed with a thermotropic colorant, e.g., as used in thermal papers.

8. The mountaineering rope according to one of Claims 1-7, **characterized in that** the cross-sectional surface of the hollow space amounts to between 4 and 50 %, preferably between 20 and 35 %, of the total cross-sectional surface of the rope.

## Revendications

1. Corde de sécurité pour l'alpinisme comportant un noyau de corde consistant en plusieurs cordons de noyau (2), **caractérisée en ce que** le noyau de la corde est entouré d'une chemise de corde (4) qui est composée au moins partiellement de matière résistant à la coupure, comme par exemple du Dyneema® ou du Kevlar®, et que les cordons de noyau (2) encerclent au moins un espace creux (3) s'étendant au moins sur toute la longueur de la corde (1) et qui est rempli d'au moins une matière ou un corps de remplissage élastique.

2. Corde pour alpinisme selon la revendication 1, **caractérisée en ce que**, vu dans le sens radial de la corde (1), la déformabilité élastique de la matière ou du corps de remplissage est, avec une certaine force radiale, au moins 30 % supérieure à celle de la matière de corde du noyau.

3. Corde d'alpinisme selon la revendication 2, **caractérisée en ce que** l'espace creux (3) est rempli de mousse ou du moins d'un petit tube élastique s'étendant le sens longitudinal de la corde.

4. Corde d'alpinisme selon l'une quelconque des revendication 1 à 3, **caractérisée en ce que** la chemise de la corde (4) présente, sur sa face interne ou externe ou à l'intérieur, une couche protectrice (5) composée de polyuréthane ou d'élastomère au silicone imperméable aux particules de poussière.

5. Corde d'alpinisme selon l'une quelconque des revendication 1 à 4, **caractérisée en ce que** la corde est munie sur toute sa longueur à des intervalles réguliers sur sa face externe, par exemple à des intervalles de 2 m, de marquages ou zones marquées (6, 7) s'étendant de préférence le long de sa circonférence externe.

6. Corde d'alpinisme selon l'une quelconque des revendication 1 à 5, **caractérisée en ce qu'**elle est munie, de préférence sur sa circonférence et à son bout, de sondes de détection d'avalanches incluses (8).

7. Corde d'alpinisme selon l'une quelconque des revendication 1 à 7, **caractérisée en ce qu'**elle est munie d'indicateurs pour ses facteurs de vieillissement comme
a) l'encrassement : fil de chemise de couleur claire, vive ou blanche,
b) surextension : coloration de surface de la chemise qui laisse apparaître, en cas d'étirement irréversible, une matière de chemise ou de noyau non teinte, ou fibres profilées qui, en cas d'étirement irréversible, modifient la luminance de réflexion,
c) exposition : fil de chemise qui contient un colorant à faible résistance à la lumière, et
d) surchauffe : fil de chemise teinté avec un colorant thermotrope, tel qu'utilisé par exemple dans les papiers thermiques.

8. Corde d'alpinisme selon l'une quelconque des revendication 1 à 7, **caractérisée en ce que** la surface de section transversale de l'espace creux représente 4 à 50 %, de préférence 20 à 35 %, de la surface de section transversale totale de la corde.
